# EUROPÄISCHE PATENTSCHRIFT

(11) **EP 0 890 141 B1**
(45) Veröffentlichungstag und Bekanntmachung des Hinweises auf die Patenterteilung: **30.01.2002**
(21) Anmeldenummer: 97918057.7
(22) Anmeldetag: 26.03.1997
(51) Int. Cl.: G03G 15/04, B41J 2/45, B41J 29/377

(54) **ELEKTROOPTISCHER ZEICHENGENERATOR**
ELECTRO-OPTICAL CHARACTER GENERATOR
GENERATEUR DE CARACTERES ELECTRO-OPTIQUE

(30) Priorität: 27.03.1996 DE 19612174
(43) Veröffentlichungstag der Anmeldung: 13.01.1999
(73) Patentinhaber: Océ Printing Systems GmbH, 85586 Poing (DE)
(72) Erfinder: KATTNER, Erich, D-85579 Neubiberg (DE)
(74) Vertreter: Schaumburg, Thoenes & Thurn
(86) Internationale Anmeldenummer: DE9700641
(87) Internationale Veröffentlichungsnummer: WO9736212

(56) Entgegenhaltungen:
- EP-A- 0 629 508
- US-A- 4 875 057
- US-A- 4 894 709
- PATENT ABSTRACTS OF JAPAN vol. 095, no. 010, 30.November 1995 & JP 07 169889 A (HITACHI CABLE LTD), 4.Juli 1995,
- PATENT ABSTRACTS OF JAPAN vol. 012, no. 434 (M-764), 16.November 1988 & JP 63 168372 A (ALPS ELECTRIC CO LTD), 12.Juli 1988,
- PATENT ABSTRACTS OF JAPAN vol. 015, no. 505 (M-1194), 20.Dezember 1991 & JP 03 221473 A (HITACHI KOKI CO LTD), 30.September 1991,

## Beschreibung

Die Erfindung betrifft einen elektrooptischen Zeichengenerator zum Belichten der Oberfläche eines Fotoleiters, insbesondere eines Fotoleiters in einem Hochleistungsdrucker, mit einem Wärmekollektor, auf dessen dem Fotoleiter zugewandten Trägerfläche eine Vielzahl, in einer Zeile angeordnete lichtemittierende Elemente zum Belichten der Oberfläche des Fotoleiters angeordnet sind, die wärmeleitend mit dem Wärmekollektor in Verbindung stehen, and in dem ein in Richtung der Zeile verlaufender Hohlraum ausgebildet ist, der mit einer Flüssigkeit gefüllt ist, deren Quotient aus zugeführter Wärmemenge und Temperatur änderung pro Volumeneinheit größer oder gleich 2,5 KJ/dm³ K und mit einer mit dem Wärmekollektor verbundenen Kühlvorrichtung zur Abgabe der vom Wärmekollektor aufgenommenen Wärmemenge an die Umgebung.

Elektrooptische Zeichengeneratoren werden vor allem in Kopiergeräten und Druckern verwendet. Sie erzeugen durch Belichten auf der Oberfläche eines Fotoleiters ein dem späteren Druckbild entsprechendes latentes Ladungsbild, das mit Tonerpartikeln eingefärbt wird. Das eingefärbte Ladungsbild wird anschließend mittels einer Koronaeinrichtung auf einen Zeichnungsträger übertragen und in einer Fixiereinrichtung auf dessen Oberfläche fixiert. Bekannte Zeichengeneratoren haben einen sich in Längsrichtung des Fotoleiters erstreckenden, gleichzeitig als Träger dienenden Wärmekollektor, auf dessen einer, dem Fotoleiter zugewandten Trägerfläche eine Vielzahl lichtemittierender Elemente in einer Zeile nebeneinander angeordnet sind, sowie eine am Wärmekollektor befestigte optische Einrichtung, die die von den lichtemittierenden Elementen erzeugten Lichtpunkte auf der Oberfläche des Fotoleiters scharf abbildet.

Ferner ist der Zeichengenerator mit einer Ansteuerelektronik ausgestattet, die mittels einer Vielzahl von Integrierten Schaltungen (ICs) die einzelnen lichtemittierenden Elemente unabhängig voneinander derart ansteuert, daß die jeweils von den Elementen abgegebene Lichtmenge einstellbar ist, und verschiedene Ladungszustände auf der Oberfläche des Fotoleiters und damit unterschiedliche Grau- bzw. Farbabstufungen beim späteren Druckbild realisiert werden können.

Als lichtemittierende Elemente eignen sich, insbesondere bei einer Bildpunktdichte von 600 dpi (dots per inch) und mehr, lichtemittierende Dioden, nachfolgend als LEDs bezeichnet, die in Gruppen von beispielsweise 128 LEDs auf einem gemeinsamen Chip, sogenannten LED-Arrays, in einer Linie nebeneinander angeordnet befestigt sind. Abhängig von der Breite des Fotoleiters werden mehrere solche LED-Arrays nebeneinander auf der in Längsrichtung des Fotoleiters verlaufenden Trägerfläche des Wärmekollektors befestigt und über die Ansteuerungselektronik, die gegebenenfalls auch mit dem Träger fest verbunden ist, angesteuert.

Bei diesen LED-Arrays können Verlustleistungen von bis zu 6 W pro LED-Array auftreten, so daß bei einem Hochleistungsdrucker, der beispielsweise eine Druckbreite von 30 Zoll hat und zum Belichten der Oberfläche des Fotoleiters etwa 140 solche LED-Arrays verwendet, Verlustleistungen von annähernd 850 W entstehen. Die auf diese Weise entstehende Wärmemenge muß abgeführt werden, da die Oberflächentemperatur jedes LEDs bei Betrieb 50° C nicht übersteigen darf. Ist nämlich die Oberflächentemperatur des LEDs höher, nimmt die von den LEDs erzeugte Lichtmenge ab, so daß die Oberfläche des Fotoleiters nicht mehr mit gleichbleibend hoher Qualität durch die LEDs belichtet werden kann.

Aus diesem Grund sind die lichtemittierenden Elemente wärmeleitend mit dem Wärmekollektor verbunden, der die von den Elementen erzeugte Wärmemenge aufnimmt, um die Oberflächentemperatur der Elemente unter einem kritischen Temperaturwert zu halten, ab dem, wie oben erläutert, eine qualitativ hochwertige Belichtung des Fotoleiters nicht mehr möglich ist. Mittels einer mit dem Wärmekollektor verbundenen Kühleinrichtung wird die vom Wärmekollektor gespeicherte Wärmemenge an die Umgebung abgegeben.

Es ist bekannt, die tatsächliche Wärmekapazität des Wärmekollektors, die sich aus der gewichtspezifischen Wärmekapazität des Materials multipliziert mit der Masse des eingesetzten Materials ergibt, derart an die von den lichtemittierenden Elementen als Verlustleistung erzeugte Wärmemenge anzupassen, daß diese schnell abgeführt werden kann, um Wärmestaus und damit verbundene Überhitzungen der lichtemittierenden Elemente zu verhindern. Zu diesem Zweck werden Wärmekollektoren verwendet, die aus einem Metallmaterial mit hoher gewichtsspezifischer Wärmekapazität, wie Aluminium, Kupfer oder ähnlichem, bestehen. Die Höhe der tatsächlichen Wärmekapazität wird durch die Masse bestimmt, die der verwendete Wärmekollektor hat.

Als Wärmekollektoren werden gezogene oder stranggepreßte Vollprofile aus den entsprechend geeigneten Metallmaterialien eingesetzt, die die erforderliche Masse und damit Wärmekapazität besitzen, um die auftretenden Wärmemengen speichern zu können. Diese Wärmekollektoren haben jedoch den Nachteil, daß sie sich, trotz des hohen Widerstandsmomentes des Vollprofils, aufgrund ihres hohen Eigengewichtes so stark durchbiegen, daß ein gleichmäßiges scharfes Abbilden der von den lichtemittierenden Elementen erzeugten Bildpunkte auf der Oberfläche des Fotoleiters durch die optische Einrichtung nicht mehr möglich ist. Dieses Problem tritt insbesondere bei Hochleistungsdruckern und Kopierern mit breiten Fotoleitern auf. So beträgt die Durchbiegung des Trägers eines Hochleistungsdruckers, der zwei Papierbahnen mit DIN-A4-Format oder Letter-Size-Format gleichzeitig bedrucken kann, etwa 40 bis 50 µm. Die optische Einrichtung erzeugt dadurch beim Abbilden des Bildpunktes, dessen Durchmesser etwa 60 µm beträgt, einen Abbildungsfehler von 3 bis 5 Am, so daß ein Scharfeinstellen der Bildpunkte über die gesamte Breite der Oberfläche des Fotoleiters unmöglich wird.

Um die Kühlleistung des Wärmekollektors weiter zu erhöhen, ist es ferner bekannt im Wärmekollektor Kühlkanäle auszubilden, durch die eine die Wärme abführende Flüssigkeit strömt.

So beschreibt die EP-0 629 508 A2 einen Zeichengenerator mit.lichtemittierenden Elementen, an dessen Unterseite ein Wärmekollektor befestigt ist. Im Wärmekollektor ist ein Uförmiger Kanal ausgebildet, der mit einer externen Kühlvorrichtung in Verbindung steht und mit dieser einen Kühlkreislauf bildet, durch den Wasser als Kühlflüssigkeit strömt.

Bei diesem bekannten Zeichengenerator besteht das Problem, daß der Wärmekollektor aus einem Material gefertigt sein muß, das in der Lage ist, die auftretenden Wärmemengen so lange speichern zu können, bis sie von der Kühlflüssigkeit abtransportiert werden. Die tatsächliche Wärmekapazität des Wärmekollektors ergibt sich aus der gewichtsspezifischen Wärmekapazität des Materials multipliziert mit der Masse des eingesetzten Materials. Damit der Wärmekollektor eine ausreichend hohe Wärmekapazität besitzen, muß er entsprechend schwer ausgebildet sein. Dies hat jedoch den Nachteil, daß sich die Wärmekollektoren aufgrund seines hohen Eigengewichtes so stark durchbiegen, daß ein gleichmäßiges scharfes Abbilden der von den lichtemittierenden Elementen erzeugten Bildpunkte auf der Oberfläche des Fotoleiters nicht mehr möglich ist. Ferner besteht das Problem, daß durch das als Kühlflüssigkeit durch den Kanal strömende Wasser der Wärmekollektor ungleichmäßig abgekühlt wird. Die nahe der Eintrittsöffnung des Kanals angeordneten lichtemittierenden Elemente werden durch das einströmende kalte Wasser stärker abgekühlt als die am anderen Ende des Wärmekollektors vorgesehenen lichtemittierenden Elemente. Dadurch kommt es zu einer ungleichmäßigen Temperaturverteilung über die Länge des Wärmekollektors, durch die die Druckqualität des Zeichengenerators gemindert wird.

Aus der JP-A 63 168 372 ist ein Zeichengenerator bekannt, auf dessen Oberseite eine die lichtemittierenden Elemente schützende transparente Abdeckung befestigt ist. An der Unterseite des Zeichengenerators ist ein Wärmekollektor befestigt, in dem ein Kanalsystem ausgebildet ist. Der von der Abdeckung mit der Oberseite des Zeichengenerators gebildete Hohlraum steht mit dem Kanalsystem im Wärmekollektor in Verbindung. Zum Kühlen der lichtemittierenden Elemente strömt durch den Hohlraum und das Kanalsystem eine aus Wasser und Alkohol bestehende Kühlflüssigkeit.

Es ist Aufgabe der Erfindung, einen einfach aufgebauten Zeichengenerator bereitzustellen, der bei geringer Durchbiegung eine gleichmäßige Wärmeverteilung über die gesamte Länge des Zeichengenerators sicherstellt.

Diese Aufgabe wird für einen elektrooptischen Zeichengenerator der eingangs genannten Art dadurch gelöst, daß der Hohlraum im Wärmekollektor durch ein in Richtung der Zeile verlaufendes, geschlossenes dünnwandiges Hohlprofil gebildet ist, das an seinen beiden Enden geschlossen ist. Vorteilhafte Weiterbildungen ergeben sich aus den Unteransprüchen.

Bei der Erfindung wird die Steifigkeit des Wärmekollektors durch das Hohlprofil bestimmt, während die Höhe der Wärmekapazität des Wärmekollektors von der Flüssigkeit abhängt. Die Wärmekapazität des Wärmekollektors wird durch die volumenspezifische Wärmekapazität der Flüssigkeit, die als Quotient aus zugeführter Wärmemenge in kJ und Temperaturänderung in K bezogen auf eine Volumeneinheit in dm³ definiert ist, und das eingesetzte Volumen der Flüssigkeit festgelegt.

Durch Auswahl geeigneter Flüssigkeiten, wie Glycerin, Wasser oder ähnlichem, deren volumenspezifische Wärmekapazität größer oder gleich 2,5 kJ/dm³K ist, kann das Volumen des mit der Flüssigkeit gefüllten Hohlraums, der von dem dünnwandigen Hohlprofil umschlossen ist, minimiert werden. Je größer die volumenspezifische Wärmekapazität der Flüssigkeit ist, desto geringer kann das Volumen des Hohlraumes ausgebildet werden, so daß das Bauvolumen des Wärmekollektors entsprechend abnimmt. Die Steifigkeit des Wärmekollektors ist maßgeblich vom Hohlprofil abhängig, so daß durch Optimieren der Querschnittsform und geeignete Materialauswahl die Durchbiegung des Wärmekollektors minimierbar ist, wodurch Abbildungsfehler aufgrund der Durchbiegung des Wärmekollektors verringert sind und der Zeichengenerator mit hoher Abbildungsqualität arbeitet.

Vorzugsweise hat das Hohlprofil eine Querschnittsform, deren Flächenträgheitsmoment so groß ist, daß sich die Trägerfläche nur soweit durch biegen kann, daß die von den lichtemittierenden Elementen erzeugten Lichtpunkte noch schauf auf der Oberfläche des Fotoleiters, d.h. gleichmäßig über dessen gesamte Länge abgebildet sind.

In einer bevorzugten Ausführungsform des Zeichengenerators ist das Hohlprofil als U-Profil ausgebildet, das eine Basis, auf deren dem Fotoleiter zugewandten Oberseite die Trägerfläche ausgebildet ist, und zwei etwa senkrecht von der der Oberseite abgewandten Unterseite der Basis abstehende, zumindest annähernd gleich lange Schenkel hat. Die Schenkel sind über eine Grundplatte miteinander verbunden, so daß das U-Profil geschlossen ist und der sich in Richtung der Zeile erstreckende Hohlraum ausgebildet wird. Der Hohlraum ist an seinen beiden offenen Enden jeweils über eine Abschlußplatte geschlossen. Durch Ausbildung des Hohlprofils als U-Profil besitzt der Wärmekollektor ein hohes Flächenträgheitsmoment, durch das die Durchbiegung des elektrooptischen Zeichengenerators minimiert ist.

Vorzugsweise ist auf der Oberseite der Basis etwa mittig ein sich in Richtung der Zeile erstreckender, von der Basis erhabener Absatz ausgeformt, der die Trägerfläche bildet. Auf diese Weise bleibt zu beiden Seiten des Absatzes auf der Oberseite der Basis entsprechend Platz für die Ansteuerelektronik frei, wodurch ein besonders kompakter Aufbau des Zeichengenerators möglich ist.

Das U-Profil kann durch Ziehen oder Strangpressen gefertigt werden, wobei die Grundplatte einstückig mit den Schenkeln des U-Profils ausgebildet wird. In einer weiteren Ausbildungsform wird die Grundplatte durch Fügen, d.h. durch Fertigungsverfahren wie Schweißen, Löten oder Kleben, flüssigkeitsdicht mit den Schenkeln des U-Profils verbunden. Als Metallmaterial eignen sich Nichteisenmetalle, wie Aluminium, Kupfer oder ähnliches, sowie deren Legierungen. Es können aber auch herkömmliche Baustähle oder legierte Stähle für das Hohlprofil des Wärmekollektors verwendet werden.

Als Flüssigkeit für den Wärmekollektor wird eine Flüssigkeit vorgeschlagen, deren genannter Quotient in einem Bereich von 3,0 bis 5 kJ/dm³K, vorzugsweise in einem Bereich von 3,5 bis 4,5 kJ/dm³K liegt, da diese Flüssigkeiten verglichen mit ihrer volumenspezifischen Wärmekapazität eine geringe Dichte besitzen, und das Eigengewicht der Flüssigkeit, durch das sich der Wärmekollektor zusätzlich durchbiegt, gering ist. Als Flüssigkeiten werden Glycerin mit einer volumenspezifischen Wärmekapazität von etwa 3,0 kJ/dm³K oder Wasser mit einer volumenspezifischen Wärmekapazität von etwa 4,2 kJ/dm³K vorgeschlagen, da die Dichte dieser Flüssigkeit, verglichen mit der Dichte geeigneter Metallmaterialien mit ähnlich hohen volumenspezifischen Wärmekapazitäten jedoch gering ist.

Als Kühleinrichtung wird ein Kühlgitter vorgeschlagen, das eine am Hohlprofil wärmeleitend befestigte Trägerplatte hat, von deren dem Hohlprofil abgewandten Plattenseite mehrere, parallel mit Abstand zueinander angeordnete Kühlrippen senkrecht abstehen.

Nachfolgend wird die Erfindung anhand der Zeichnung näher erläutert. Darin zeigen:
- Fig. 1: eine perspektivische Darstellung eines Abschnittes eines Zeichengenerators, und
- Fig. 2: eine geschnittene Vorderansicht eines im Zeichengenerator nach Figur 1 verwendeten Wärmekollektors.

Figur 1 zeigt eine perspektivische Darstellung eines Abschnittes eines in einem Hochleistungsdrucker verwendeten Zeichengenerators 10. Der Zeichengenerator 10 hat einen als Träger dienenden Wärmekollektor 12, der sich quer zur Bewegungsrichtung einer sich drehenden Fotoleitertrommel 14 (gestrichelt dargestellt) des Druckers erstreckt. Wie in Figur 2 dargestellt, ist der aus Kupfer bestehende Wärmekollektor 12 als U-Profil 16 ausgebildet. Das U-Profil 16 hat eine Basis 18, auf deren der Fotoleitertrommel 14, (nicht dargestellt), zugewandten Oberseite etwa mittig ein sich in Längsrichtung des U-Profils 16 erstreckender, von der Basis 18 erhabener Absatz 20 ausgeformt ist. Die der Fotoleitertrommel 14 zugewandte Oberseite des Absatzes 20 ist feinstbearbeitet und dient als Trägerfläche 22 für lichtemittierende Elemente, wie später erläutert wird. Die Längskanten der Basis 18 sind derart umgebogen, daß zwei etwa gleich lange, sich in Längsrichtung des U-Profils 16 erstreckende Schenkel 24 und 26 ausgeformt sind, die etwa senkrecht von der der Fotoleitertrommel 14 abgewandten Unterseite der Basis 18 abstehen. Das jeweils freie Ende jedes Schenkels 24 und 26 ist rechtwinklig nach außen derart umgebogen, daß an jedem Schenkel 24 und 26 eine sich in Längsrichtung des U-Profils 16 erstreckende, in etwa parallel zur Oberseite der Basis 18 verlaufende Befestigungskante 28 bzw. 30 ausgebildet ist. Die der Fotoleitertrommel 14 abgewandte untere Fläche jeder Befestigungskante 28 und 30 ist plan bearbeitet und dient als Anlagefläche für eine die beiden Schenkel 24 und 26 miteinander verbindende, sich über die gesamte Länge des U-Profils 16 erstreckende Grundplatte 32. Die Grundplatte 32 ist flüssigkeitsdicht mit den Befestigungskanten 28 und 30 des U-Profils 16 hart verlötet, so daß ein sich in Längsrichtung des Wärmekollektors 12 erstreckender Hohlraum 34 gebildet ist, der an seinen beiden offenen Enden jeweils über eine Abschlußplatte (nicht dargestellt) verschlossen ist. Dieser Hohlraum 34 ist, wie in Figur 1 dargestellt, mit Wasser 36 gefüllt, das als Wärmespeicher dient, wie später noch erläutert wird.

Wie in Figur 1 gezeigt, sind in der Mitte der Trägerfläche 22 mehrere LED-Arrays 38 wärmeleitend mit dem Wärmekollektor 12 verbunden, wobei jeder LED-Array 38 in dieser Ausführungsform 128 lichtemittierende Dioden (LEDs) trägt, die nebeneinanderliegend in einer Zeile angeordnet sind. Die LED-Arrays 38 sind gleichfalls nebeneinanderliegend angeordnet, so daß ihre LEDs eine sich in Längsrichtung des Wärmekollektors 12 erstreckende LED-Zeile 40 bilden, die zum Belichten der Oberfläche der Fotoleitertrommel 14 dient. Oberhalb der LED-Zeile 40 ist ferner eine die Emissionsflächen der LEDs auf der Oberfläche der Fotoleitertrommel 14 abbildende optische Einrichtung angeordnet, die jedoch aus Übersichtlichkeitsgründen nicht dargestellt ist.

Auf jeder Seite der LED-Zeile 40 ist jeweils eine sich in Längsrichtung des Wärmekollektors 12 erstreckende IC-Reihe 42 bzw. 44, bestehend aus mehreren ICs (IC = integrierte Schaltungen), angeordnet, die jeweils elektrisch leitend mit dem Wärmekollektor 12 fest verbunden sind und die einzelnen LEDs der LED-Zeile 40 ansteuern. Zu beiden Seiten des Absatzes 20 ist jeweils eine im Querschnitt L-förmige, sich in Längsrichtung des Wärmekollektors 12 erstreckende Stromschiene 46 bzw. 48 angeordnet, die über eine Isolationsschicht 50 bzw. 52 fest mit der Oberseite des U-Profils 16 verbunden ist. Etwa auf Höhe der IC-Reihen 42 und 44 trägt jede Stromschiene 46 und 48 eine leitend mit diesen verbundene Flachbaugruppe 54 bzw. 56, auf denen jeweils Leiterbahnen (nicht dargestellt) ausgebildet sind, die mit den einzelnen ICs der IC-Reihen 42 bzw. 44 über Bond-Verbindungen verbunden sind. Auf der Unterseite des Wärmekollektors 12 ist ferner ein Kühlgitter 58 befestigt. Das Kühlgitter 58 hat eine sich über die gesamte Breite der Grundplatte 32 erstreckende, über die gesamte Länge des Wärmekollektors 12 verlaufende Trägerplatte 60, die wärmeleitend mit der Grundplatte 32 verbunden ist und von deren der Grundplatte 32 abgewandten Plattenseite mehrere in Längsrichtung des Wärmekollektors 12 verlaufende, parallel mit Abstand zueinander angeordnete Kühlrippen 62 senkrecht abstehen.

Sobald der Drucker mit dem Druckbetrieb beginnt, aktivieren die einzelnen ICs der IC-Reihen 42 und 44 die verschiedenen LEDs der LED-Arrays 38, wodurch die Oberfläche der Fotoleitertrommel 14 belichtet wird. Abhängig von den Steuerdaten der Steuerelektronik variieren die ICs die von den LEDs abgegebene Lichtmenge, so daß verschiedene Ladungszustände auf der Oberfläche der Fotoleitertrommel 14 und damit unterschiedliche Grau- bzw. Farbtöne beim späteren Druckbild realisiert werden können. Durch das ständige Ein- und Ausschalten der LEDs der LED-Arrays 38 entsteht Wärme, die über den Wärmekollektor 12 abgeführt werden muß. Zu diesem Zweck überträgt das aus Kupfer bestehende U-Profil 16 die von den LEDs erzeugte Wärme an das im Hohlraum 34 befindliche Wasser 36, das die Wärme speichert und nach und nach über die Grundplatte 32 und die Trägerplatte 60 an die Kühlrippen 62 des Kühlgitters 58 überträgt, die die Wärme an die Umgebung abgeben.

## Patentansprüche

1. Elektrooptischer Zeichengenerator zum Belichten der Oberfläche eines Fotoleiters, insbesondere eines Fotoleiters in einem Hochleistungsdrucker,
mit einem Wärmekollektor (12), auf dessen dem Fotoleiter (14) zugewandten Trägerfläche (22) eine Vielzahl, in einer Zeile (40) angeordnete lichtemittierende Elemente zum Belichten der Oberfläche des Fotoleiters (14) angeordnet sind, die wärmeleitend mit dem Wärmekollektor (12) in Verbindung stehen, und in dem ein in Richtung der Zeile (40) verlaufender Hohlraum (34) ausgebildet ist, der mit einer Flüssigkeit (36) gefüllt ist, deren Quotient aus zugeführter Wärmemenge und Temperaturänderung pro Volumeneinheit größer oder gleich 2,5 kJ/dm³K ist, und
mit einer mit dem Wärmekollektor (12) verbundenen Kühlvorrichtung (58, 74) zur Abgabe der vom Wärmekollektor (12) aufgenommenen Wärmemenge an die Umgebung, **dadurch gekennzeichnet,**
**daß** der Hohlraum (34) im Wärmekollektor (12) durch ein in Richtung der Zeile (40) verlaufendes, geschlossenes dünnwandiges Hohlprofil (16, 32) gebildet ist, das an seinen beiden Enden geschlossen ist.

2. Elektrooptischer Zeichengenerator nach Anspruch 1, **dadurch gekennzeichnet, daß** das Hohlprofil als U-Profil (16) ausgebildet ist, das eine Basis (18), auf deren dem Fotoleiter (14) zugewandten Oberseite die Trägerfläche (22) ausgebildet ist, und zwei etwa senkrecht von der der Oberseite abgewandten Unterseite der Basis (18) abstehende, zumindest annähernd gleichlange Schenkel (24, 26) hat, und daß das U-Profil (16) über eine die Schenkel (24, 26) miteinander verbindenden Grundplatte (32) derart geschlossen ist, daß der sich in Richtung der Zeile (40) erstreckende Hohlraum (34) gebildet ist, der an seinen beiden offenen Enden jeweils durch eine Abschlußplatte geschlossen ist.

3. Elektrooptischer Zeichengenerator nach Anspruch 2, **dadurch gekennzeichnet, daß** auf der Oberseite der Basis (18) im wesentlichen mittig ein sich in Richtung der Zeile (40) erstreckender, von der Basis (18) erhabener Absatz (20) ausgeformt ist, der die Trägerfläche (22) bildet.

4. Elektrooptischer Zeichengenerator nach Anspruch 2 oder 3, **dadurch gekennzeichnet, daß** die Grundplatte (32) einstückig mit den Schenkeln (24, 26) des U-Profils (16) ausgebildet ist.

5. Elektrooptischer Zeichengenerator nach Anspruch 2 oder 3, **dadurch gekennzeichnet, daß** die Grundplatte (32) durch Fügen, vorzugsweise durch Hartlöten, flüssigkeitsdicht mit den Schenkeln (24, 26) des U-Profils (16) verbunden ist.

6. Elektrooptischer Zeichengenerator nach einem der vorhergehenden Ansprüche, **dadurch gekennzeichnet, daß** der Quotient der Flüssigkeit in einem Bereich von 3,0 kJ/dm³K bis 4,5 kJ/dm³K liegt.

7. Elektrooptischer Zeichengenerator nach einem der vorhergehenden Ansprüche, **dadurch gekennzeichnet, daß** die Flüssigkeit Wasser ist.

8. Elektrooptischer Zeichengenerator nach einem der vorhergehenden Ansprüche, **dadurch gekennzeichnet, daß** die Kühleinrichtung ein Kühlgitter (58) mit einer am Hohlprofil (16, 32) wärmeleitend befestigten Trägerplatte (60) ist, von deren dem Hohlprofil (16, 32) abgewandten Plattenseite mehrere, parallel mit Abstand zueinander angeordnete Kühlrippen (62) senkrecht abstehen.

## Claims

1. Electro-optical character generator for exposing the surface of a photoconductor, in particular of a photoconductor in a high-performance printer,
having a heat collector (12), on the carrier surface (22) of which facing the photoconductor (14), there are arranged a plurality of light-emitting elements, arranged in a row (40), for the exposure of the surface of the photoconductor (14), which elements are connected in heat-conductive fashion with the heat collector (12), and in which is fashioned a hollow space (34) running in the direction of the row (40), which is filled with a liquid (36) whose quotient of supplied quantity of heat and change of temperature per volume unit is greater than or equal to 2.5 kJ/dm³K, and
having a cooling means (58, 74) connected with the heat collector (12) for giving off the quantity of heat collected by the heat collector (12) to the environment, **characterized in that**
the hollow space (34) in the heat collector (12) is fashioned by a closed, thinwalled hollow profile (16, 32) running in the direction of the row (40) and being closed at its two ends.

2. Electro-optical character generator according to claim 1, **characterized in that** the hollow profile is fashioned as U-profile (16) that has a base (18) on the upper side of which facing the photoconductor (14) the carrier surface (22) is fashioned, and that has two limbs (24, 26) that are at least approximately equal in length and that protrude from the lower side of the base (18), which side faces away from the upper side, and **in that** the U-profile (16) is closed via a base plate (32) connecting the limbs (24, 26) with one another, in such a way that the hollow space (34) extending in the direction of the row (40) is fashioned, which hollow space is respectively closed at each of its two open ends by a terminating plate.

3. Electro-optical character generator according to claim 2, **characterized in that** a projection (20), raised from the base (18) and extending in the direction of the row (40) is formed essentially in the center of the upper side of the base (18), which projection forms the carrier surface (22).

4. Electro-optical character generator according to claim 2 or 3, **characterized in that** the base plate (32) is fashioned in one piece with the limbs (24, 26) of the U-profile (16).

5. Electro-optical character generator according to claim 2 or 3, **characterized in that** the base plate (32) is connected in liquid-tight fashion with the limbs (24, 26) of the U-profile (16) by means of joining, preferably by hard soldering.

6. Electro-optical character generator according to one of the preceding claims, **characterized in that** the quotient of the liquid lies within a range from 3.0 kJ/dm³K to 4.5 kJ/dm³K.

7. Electro-optical character generator according to one of the preceding claims, **characterized in that** the liquid is water.

8. Electro-optical character generator according to one of the preceding claims, **characterized in that** the cooling means is a cooling grid (58) with a carrier plate (60) fastened in heat-conducting fashion to the hollow profile (16, 32), from the plate side of which facing away from the hollow profile (16, 32) there protrude in perpendicular fashion several cooling ribs (62) arranged in parallel with a spacing from one another.

## Revendications

1. Générateur électro-optique de caractères pour éclairer la surface d'un photoconducteur, en particulier d'un photoconducteur dans un appareil d'impression à grande vitesse, comportant
un capteur thermique (12) sur la face porteuse (22), dirigée vers le photoconducteur, duquel sont agencés un grand nombre d'éléments luminescents agencés suivant une ligne (40) et destinés à éclairer la surface du photoconducteur (14), lesquels sont reliés au capteur thermique (12) dans une relation de thermoconduction, et dans lequel est ménagé un espace creux (34), s'étendant suivant la ligne (40), qui est rempli d'un liquide (36) dont le rapport de la quantité de chaleur absorbée sur la variation de température par unité de volume est supérieur ou égal à 2,5 kJ/dm³K, et
un dissipateur thermique (58, 74) relié au capteur thermique (12) pour dissiper dans l'environnement la quantité de chaleur absorbée par le capteur thermique (12),
**caractérisé en ce que** l'espace creux (34) ménagé dans le capteur thermique (12) est formé par un profilé creux fermé (16, 32) à parois minces, s'étendant suivant la ligne (40), lequel est fermé aux deux extrémités.

2. Générateur électro-optique de caractères selon la revendication 1, **caractérisé en ce que** le profilé creux se présente sous la forme d'un profilé en U (16) qui comporte une base (18) sur la surface, dirigée vers le photoconducteur (14), de laquelle est conformée la face porteuse (22), et deux branches (24, 26) de longueur au moins approximativement égale, s'étendant sensiblement perpendiculairement à la face inférieure de la base (18) qui est opposée à la face supérieure, et **en ce que** le profilé en U (16) est fermé par une plaque de base (32) reliant entre elles les branches (24, 26) de façon à ménager l'espace creux (34) s'étendant suivant la ligne (40), lequel est fermé, à chacune de ses deux extrémités ouvertes, par une plaque de fermeture.

3. Générateur électro-optique de caractères selon la revendication 2, **caractérisé en ce que**, sur la face supérieure de la base (18), et sensiblement au milieu, est conformée une saillie (20) s'élevant depuis la base (18) et s'étendant suivant la ligne (40), laquelle saillie forme la face porteuse (22).

4. Générateur électro-optique de caractères selon la revendication 2 ou 3, **caractérisé en ce que** la plaque de base (32) est conformée en venue de matière avec les branches (24, 26) du profilé en U (16).

5. Générateur électro-optique de caractères selon la revendication 2 ou 3, **caractérisé en ce que** la plaque de base (32) est reliée aux branches (24, 26) du profilé en U (16) de façon étanche aux liquides par assemblage, de préférence par brasage fort.

6. Générateur électro-optique de caractères selon l'une des revendications précédentes, **caractérisé en ce que** le rapport caractérisant le liquide se trouve dans une plage allant de 3,0 kJ/dm³K à 4,5 kJ/dm³K.

7. Générateur électro-optique de caractères selon l'une des revendications précédentes, **caractérisé en ce que** le liquide est de l'eau.

8. Générateur électro-optique de caractères selon l'une des revendications précédentes, **caractérisé en ce que** le dissipateur thermique est une grille (58) de dissipation thermique comportant une plaque de support (60) qui est fixée dans une relation de thermoconduction au profilé creux (16, 32), et depuis le côté, opposé au profilé creux (16, 32), de laquelle s'étendent perpendiculairement plusieurs nervures (62) de dissipation thermique, parallèles et à distance les unes des autres.
